# EUROPÄISCHE PATENTSCHRIFT

(11) **EP 1 647 337 B1**
(45) Veröffentlichungstag und Bekanntmachung des Hinweises auf die Patenterteilung: **03.06.2009**
(21) Anmeldenummer: 05022662.0
(22) Anmeldetag: 18.10.2005
(51) Int. Cl.: B07C 5/342

(54) **Sortiervorrichtung und Sortierverfahren für Stückgut**
Apparatus and method for sorting articles
Appareil et méthode de triage des articles

(30) Priorität: 18.10.2004 AT 17442004
(43) Veröffentlichungstag der Anmeldung: 19.04.2006
(73) Patentinhaber: M.A.M.I. Modern Allround Management International, 5440 Golling (AT)
(72) Erfinder: Gantze, Peter, 5421 Adnet (AT)
(74) Vertreter: Babeluk, Michael

(56) Entgegenhaltungen:
- EP-A- 0 345 949
- DE-A1- 4 433 937
- GB-A- 2 280 956
- US-A- 3 356 211
- US-B1- 6 266 390

## Beschreibung

Die Erfindung betrifft eine Sortiervorrichtung und ein Sortierverfahren für Stückgut, welches über ein Förderband oder dergleichen herangeführt wird, wobei das Stückgut mit Röntgenstrahlung beaufschlagt und das vom Stückgut ausgehende Emissionsspektrum gemessen wird, wobei die Messung auf eine oder wenige charakteristische Röntgenemissionslinien eines vorbestimmten chemischen Elementes im Stückgut beschränkt wird und wobei auf der Basis des Messsignals ein Sortiervorgang gesteuert wird.

Aus der US 6,506,991 B1 ist beispielsweise eine Sortieranlage für verschiedene Arten von Altpapier bekannt, welche die Papierstücke mit einem Förderband einer Bestrahlungseinrichtung zuführt. Diese weist zwei Strahlungsquellen, sowie einen Detektor auf, welcher die von der Probe ausgehende Strahlung detektiert. Für die Strahlungsquelle kann sowohl sichtbares Licht, Infrarotstrahlung als auch Röntgenstrahlung verwendet werden kann. Abgestimmt auf die Strahlungsquelle kann der Detektor eine einfache Kamera sein, jedoch auch eine Einrichtung, mit welcher die Wellenlänge der emittierten Messstrahlung erfasst werden kann. In Abhängigkeit des von der Analyseeinrichtung erfassten Messsignals wird beispielsweise eine Luftdüse angesteuert, mit welcher das Stückgut in unterschiedliche Behälter befördert wird.

Weiters ist aus der US 3,872,306 eine Sortieranlage für Feldfrüchte bekannt, mit welcher beispielsweise Kartoffeln von Steinen und andere Verunreinigungen separiert werden können. Die Mischung aus Steinen, Feldfrüchten und Erde wird einem Schacht zugeführt, in welchem diese das Strahlungsfeld einer Strahlungsquelle (z.B. Röntgenstrahlung) durchsetz. Die unterschiedliche Abschwächung der Ausgangsstrahlung aufgrund der unterschiedlichen Materialdichten wird gemessen und als Steuersignal für Ablenkelemente verwendet, die die Steine und Verunreinigungen aussortieren. Das Sortierverfahren eignet sich nur für Stückgut mit genügend unterschiedlicher Materialdichte bzw. für Materialien mit unterscheidbaren Absorptionskoeffizienten für die verwendete Strahlung.

Aus der US 5,339,962 ist ein Separator für Abfälle (u.a. Polyester und PVC) bekannt, welcher eine elektromagnetische Strahlungsquelle, beispielsweise eine Röntgenröhre, aufweist und auf unterschiedlichen Absorptionswerten und Eindringtiefen der verwendeten Strahlung in den unterschiedlichen Materialien basiert.

Aus der US 6,266,390 B1 ist ein Sortierverfahren für Stückgut bekannt, welches über ein Förderband herangeführt wird, wobei das Stückgut mit Röntgenstrahlung beaufschlagt und das vom Stückgut ausgehende Emissionsspektrum gemessen wird. Basierend auf dem Messsignal eines Detektors, der das Emissionsspektrum erfasst, werden über eine Prozessoreinheit Luftdüsen, die längs des Förderbandes angeordnet sind, aktiviert und ein Sortiervorgang in einzelne Auffangbehälter eingeleitet. Wie insbesondere anhand der Fig. 7a und 7b dargelegt, werden die Emissionslinien eines definierten Energiebereiches mit abgespeicherten Referenzspektren verglichen. Der Aufwand bei der Signalauswertung ist dadurch relativ groß, da jeweils ein Vergleich des aktuell gemessenen Spektrums mit abgespeicherten Referenzspektren durchgeführt werden muss, was den Materialdurchsatz der Anlage verlangsamt.

Aufgabe der Erfindung ist es, ausgehend von bekannten Sortierverfahren und Sortiervorrichtungen Verbesserungen vorzuschlagen, die es erlauben Sortiergut mit sehr ähnlichen Werten für die Materialdichte bzw. ähnlicher Eindringtiefe für die verwendete ionisierende Strahlung auch bei raschem Durchsatz sicher zu trennen, wobei der Analysenaufwand gering gehalten werden soll.

Diese Aufgabe wird erfindungsgemäß dadurch gelöst, dass die Strahlungsintensität der charakteristischen Röntgenemissionslinien mit einer Einkanal-Messung erfasst und daraus ein analoges Messsignal abgeleitet wird, dass ein Referenzmesswert im Emissionsspektrum außerhalb des Energiebereiches der charakteristischen Röntgenemissionslinie mit einer Einkanal-Messung erfasst wird und daraus indest ein analoges Referenzsignal abgeleitet wird, dass das Messsignal mit Hilfe des Referenzsignals normiert wird, und dass auf der Basis eines vorgegebenen Schwellwertes des normierten Messsignals der Sortiervorgang eingeleitet wird. Der Vorteil besteht darin, dass keine Röntgenfluoreszenzanalyse und ein Vergleich mit Referenzspektren durchgeführt werden muss, da der Sortiervorgang auf der Messung nur einer charakteristische Röntgenemissionslinie und einem Referenzsignal basiert, deren Intensitäten jeweils mit einer Einkanal-Messung erfasst werden. Bei der Trennung von PET-Flaschen und Vinylflaschen genügt z.B. die Messung der Intensität der Cl Kα-Linie und eine Messung außerhalb dieses Energiebereichs um ein eindeutiges Sortiersignal gewinnen zu können.

Von Vorteil ist es, wenn dass das Referenzsignal im Bereich der Anodenstrahlung gewonnen wird.

Eine erfindungsgemäße Sortiervorrichtung zeichnet sich dadurch aus, dass dem energiedispersiven Detektor ein Einkanal-Analysator nachgeschaltet ist, welcher auf eine charakteristische Röntgenemissionslinie eines vorbestimmten chemischen Elementes im Stückgut eingestellt ist, dass dem Detektor ein weiterer Einkanal-Analysator nachgeschaltet ist, welcher auf einen Bereich außerhalb des Energiebereiches der charakteristischen Röntgenemissionslinie eingestellt ist, dessen analoges Referenzsignal zur Normierung des Messsignals dient, wobei das normierte Messsignal ggf. über eine Steuer- und Auswerteeinrichtung die Sortiereinrichtung ansteuert.

Gemäß einer vorteilhaften Weiterbildung der erfindungsgemäßen Sortiervorrichtung ist eine lineare Abfolge von Detektoren und Röntgenquellen vorgesehen, welche quer bzw. schräg in Bezug auf die Bewegungsrichtung des Förderbandes angeordnet ist.

Die Erfindung wird im Folgenden anhand von schematischen Darstellungen und Diagrammen näher erläutert. Es zeigen
- Fig. 1: eine erfindungsgemäße Sortiervorrichtung für Stückgut,
- Fig. 2: ein Detail aus Fig. 1 in schematischer Darstellung,
- Fig. 3: eine Variante der erfindungsgemäßen Sortiervorrichtung in eine Ansicht quer zum Förderband,
- Fig. 4: das Diagramm eines Messergebnisses, wobei der Chlorgehalt ei- ner Probe in Prozent über die Breite b des Förderbandes aufge- tragen ist,
- Fig. 5: die Spektren von Proben mit und ohne Chlor, sowie
- Fig. 6: ein Diagramm zur Ermittlung des Minimum Detection Levels (MDL) für Chlor.

Die in Fig. 1 dargestellte Sortiervorrichtung für Stückgut 1 weist eine nicht weiter dargestellte Fördereinrichtung mit einem Förderband 2 auf, mit welchem das Stückgut 1 in Bewegungsrichtung 3 herangeführt wird. Dem Förderband 2 ist eine Röntgenquelle 4 zur Anregung des Stückgutes 1 mit Röntgenstrahlung, sowie eine Detektionseinrichtung 5 zur Erfassung der vom Stückgut 1 ausgehenden Messstrahlung zugeordnet. Die Detektionseinrichtung 5 weist zumindest einen energiedispersiven Detektor 5' auf, welchem ein Einkanalanalysator 6 nachgeschaltet ist, der auf eine charakteristische Röntgenemissionslinie eines vorbestimmten chemischen Elementes im Stückgut 1 eingestellt ist. Das analoge Ausgangssignal des Einkanalanalysators 6 wird entweder direkt oder über eine Steuer- und Auswerteeinrichtung 7 einer Sortiereinrichtung 8 zugeführt. Die Sortiereinrichtung 8 weist einen Antrieb 9 für eine verschwenkbare Klappe 10 auf, so dass bei Erreichen eines vorgegebenen Schwellwertes im analogen Messsignal der Sortiervorgang ausgelöst werden kann. Natürlich sind auch andere bekannte Sortiereinrichtungen einsetzbar, beispielsweise Luftdüsen, welche vom Signal der Steuer- und Auswerteeinrichtung 7 angesteuert werden.

Gemäß Fig. 1 ist dem energiedispersiven Detektor 5' zumindest ein weiterer Einkanalanalysator 11 nachgeschaltet, welcher auf einen Bereich außerhalb des Energiebereiches der charakteristischen Röntgenemissionslinie eingestellt ist, dessen analoges Referenzsignal zur Normierung des Messsignals dient. Beispielsweise kann in der Steuer- und Auswerteeinheit 7 ein Verhältnissignal aus dem Messsignal und dem Referenzsignal gebildet werden.

Gemäß einer konkreten Ausführungsvariante (Fig. 2) wird das Ausgangssignal des Detektors 5' über einen Vorverstärker 12 einer Diskriminatorschaltung zugeführt, welche im dargestellten Beispiel das Fluoreszenzspektrum in sechs Energiefenster zerlegt. Eine der Einkanalmessungen erfolgt im Bereich der CI-Emissionslinie, andere im Bereich der Flanken oder der Spitze der Fe-Linie. Die Einkanalmessungen außerhalb der Cl-Linie dienen zur Normierung des Messsignals.

Fig. 3 zeigt einen Ausschnitt der Sortiervorrichtung quer zur Breite b des Förderbandes 2, wobei in einer linearen Abfolge Detektoren 5' und Röntgenquellen 4 angeordnet sind, so dass das Stückgut 1 am Förderband 2 bei geringer Strahlenbelastung für die Umwelt möglichst homogen mit Röntgenstrahlung beaufschlagt werden kann.

In Fig. 4 ist als Messbeispiel die Messung an eine Vinyl-Plastikflasche dargestellt, welche Chlor enthält. Im Sichtbereich des Detektorfeldes erzeugt die Flasche ein Cl-Signal, dessen Signalhöhe vom Abstand zwischen dem Messfleck auf der Flasche und den Detektoren, sowie von der unterschiedlichen Dicke des Materials im Hals- und Bodenbereich abhängt. Im Vergleich dazu würde eine PET-Plastikflasche kein Signal erzeugen, so dass aufgrund des analogen Messsignals der Detektoren ein Sortiervorgang eingeleitet werden kann.

In Fig. 5 ist ein Fluoreszenzspektrum einer Probe mit Chlor, sowie einer Probe ohne Chlor dargestellt, wobei auf der x-Achse die Energie in keV aufgetragen ist. Deutlich ist die Chlor Kα-Linie bei 2,6 keV erkennbar, welche bei der Probe ohne Chlor (durchgezogene Linie) fehlt. Der Peak rechts neben der Chlor-Linie stammt von der Bremsstrahlung der Röntgenröhre.

Schließlich zeigt Fig. 6 das erreichbare Detektionslimit (Minimum Detection Level) für Chlor, wobei ein MDL von unter 1% erreicht werden kann.

## Patentansprüche

1. Sortierverfahren für Stückgut (1), welches über ein Förderband (2) oder dergleichen herangeführt wird, wobei das Stückgut (1) mit Röntgenstrahlung beaufschlagt und das vom Stückgut (1) ausgehende Emissionsspektrum gemessen wird, wobei die Messung auf eine oder wenige charakteristische Röntgenemissionslinien eines vorbestimmten chemischen Elementes im Stückgut (1) beschränkt wird und wobei auf der Basis des Messsignals ein Sortiervorgang gesteuert wird, **dadurch gekennzeichnet, dass** die Strahlungsintensität der charakteristischen Röntgenemissionslinien mit einer Einkanal-Messung erfasst und daraus ein analoges Messsignal abgeleitet wird, dass ein Referenzmesswert im Emissionsspektrum außerhalb des Energiebereiches der charakteristischen Röntgenemissionslinie mit einer Einkanal-Messung erfasst wird und daraus ein analoges Referenzsignal abgeleitet wird, dass das Messsignal mit Hilfe des Referenzsignals normiert wird, und dass auf der Basis eines vorgegebenen Schwellwertes des normierten Messsignals der Sortiervorgang eingeleitet wird.

2. Sortierverfahren nach Anspruch1, **dadurch gekennzeichnet, dass** das Referenzsignal im Bereich der Anodenstrahlung gewonnen wird.

3. Sortierverfahren nach Anspruch 1 oder 2, **dadurch gekennzeichnet, dass** zur Bestimmung von Chlor im Stückgut (1) die Intensität der Cl Kα-Linie gemessen wird.

4. Sortiervorrichtung für Stückgut (1) mit einer ein Förderband (2) aufweisenden Fördereinrichtung für das Stückgut (1), einer dem Förderband (2) zugeordneten Röntgenquelle (4) zur Anregung des Stückgutes (1) mit Röntgenstrahlung, einer Detektionseinrichtung (5) zur Erfassung der vom Stückgut (1) ausgehenden Messstrahlung und einer von den Messsignalen der Detektionseinrichtung (5) gesteuerten Sortiereinrichtung (8), wobei die Detektionseinrichtung (5) zumindest einen energiedispersiven Detektor (5') aufweist, **dadurch gekennzeichnet, dass** dem energiedispersiven Detektor (5') ein Einkanal-Analysator (6) nachgeschaltet ist, welcher auf eine charakteristische Röntgenemissionslinie eines vorbestimmten chemischen Elementes im Stückgut (1) eingestellt ist, dass dem Detektor (5') ein weiterer Einkanal-Analysator (11) nachgeschaltet ist, welcher auf einen Bereich außerhalb des Energiebereiches der charakteristischen Röntgenemissionslinie eingestellt ist, dessen analoges Referenzsignal zur Normierung des Messsignals dient, wobei das normierte Messsignal ggf. über eine Steuer- und Auswerteeinrichtung (7) die Sortiereinrichtung (8) ansteuert.

5. Sortiervorrichtung nach Anspruch 4, **dadurch gekennzeichnet, dass** eine lineare Abfolge von Detektoren (5') und Röntgenquellen (4) vorgesehen ist, welche quer bzw. schräg in Bezug auf die Bewegungsrichtung (3) des Förderbandes (2) angeordnet ist.

6. Sortiervorrichtung nach Anspruch 4 oder 5, **dadurch gekennzeichnet, dass** der auf eine charakteristische Röntgenemissionslinie eingestellte Einkanal-Analysator (6) auf die CI Kα-Linie eingestellt ist.

## Claims

1. A sorting method for piece goods (1) which are moved up via a conveyor belt (2) or the like, with the piece goods (1) being subjected to X-radiation and the emission spectrum emitted by the piece goods (1) being measured, with the measurement being limited to one or a few characteristic X-ray emission lines of a predetermined chemical element in the piece goods (1), and with a sorting process being controlled on the basis of the measuring signal, **characterised in that** the radiation intensity of the characteristic X-ray emission lines are detected with a single-channel measurement and an analogue measuring signal is derived therefrom, a reference measuring value in the emission spectrum outside of the energy range of the characteristic X-ray emission line is detected with a single-channel measurement and an analogue reference signal is derived therefrom, the measuring signal is normalized with the help of the reference value, and the sorting process is initiated on the basis of a predetermined threshold value of the normalized measuring signal.

2. A sorting method according to claim 1, **characterised in that** the reference signal is gained in the range of anode radiation.

3. A sorting method according to claim 1 or 2, **characterised in that** the intensity of the Cl-Kα line is measured for determining chlorine in the piece goods (1).

4. A sorting apparatus for piece goods (1), comprising a conveying device with a conveyor belt (2) for the piece goods (1), an X-ray source (4) associated with the conveyor belt (2) for excitation of the piece goods (1) with X-radiation, a detection device (5) for detecting the measuring radiation emitted by the piece goods (1), and a sorting device (8) controlled by the measuring signals of the detection device (5), with the detection device (5) comprising at least one energy-dispersive detector (5'), **characterised in that** a single-channel analyzer (6) is connected in outgoing circuit with the energy-dispersive detector (5'), which analyzer is set to a characteristic X-ray emission line of a predetermined chemical element in the piece goods (1), a further single-channel analyzer (11) is connected in outgoing circuit with the detector (5'), which further analyzer is set to a range outside of the energy range of the characteristic X-ray emission line, whose analogue reference signal is used for normalizing the measuring signal, with the normalized measuring signal triggering the sorting device (8) optionally via a control and evaluation device (7).

5. A sorting apparatus according to claim 4, **characterised in that** a linear sequence of detectors (5') and X-ray sources (4) is provided which is arranged transversally or inclined with respect to the direction of movement (3) of the conveyor belt (2).

6. A sorting apparatus according to claim 4 or 5, **characterised in that** the single-channel analyzer (6) set to a characteristic X-ray emission line is set to the the Cl-Kα line.

## Revendications

1. Procédé de triage d'un produit (1) arrivant sur une bande transporteuse (2) ou un moyen analogue selon lequel
on applique des rayons X au produit (1) et on mesure le spectre d'émission du produit (1),
la mesure est limitée à une ou quelques rails d'émission caractéristiques de rayons X d'un élément chimique prédéfini dans le produit (1) et sur la base du signal de mesure on commande une opération de triage,
**caractérisé en ce que**
on saisit l'intensité de rayonnement des raies d'émission caractéristiques des rayons X à l'aide d'une mesure monocanal et on en déduit un signal de mesure analogique,
on saisit une valeur de mesure de référence dans le spectre d'émission en dehors de la plage d'énergie de la ligne d'émission caractéristique des rayons X par une mesure monocanal et on en déduit un signal de référence analogique,
on norme le signal de mesure à l'aide du signal de référence, et sur le fondement d'une valeur de seuil prédéfinie du signal de mesure normé on lance l'opération de triage.

2. Procédé de triage selon la revendication 1,
**caractérisé en ce qu'**
on récupère le signal de référence dans la plage du rayonnement anodique.

3. Procédé de triage selon la revendication 1 ou 2,
**caractérisé en ce que**
on mesure l'intensité de la raie Cl kα pour déterminer le chlore présent dans le produit (1).

4. Dispositif de triage d'un produit (1) comprenant :
- une installation de transfert munie d'une bande transporteuse (2) pour le produit (1),
- une source de rayons X (4) associée à la bande transporteuse (2) pour exciter le produit (1) par un rayonnement X,
- une installation de détection (5) pour saisir le rayonnement de mesure émis par le produit (1), et
- une installation de triage (8) commandée par les signaux de mesure de l'installation de détection (5),
l'installation de détection (5) comporte au moins un détecteur (5') à dispersion d'énergie,
**caractérisé en ce qu'**
un analyseur monocanal (6) est prévu en aval du détecteur à dispersion d'énergie (5'), cet analyseur étant réglé sur une raie d'émission caractéristique de rayons X d'un élément chimique prédéfini dans le produit (1),
on prévoit un autre analyseur monocanal (11), en aval du détecteur (5'), qui est réglé sur une plage située en dehors de la plage d'énergie de la raie caractéristique d'émission de rayons X et dont le signal de référence analogique sert à normer le signal de mesure,
le signal de mesure normé commandant l'installation de triage (8) par l'intermédiaire d'une installation de commande et d'exploitation (7).

5. Dispositif de triage selon la revendication 4,
**caractérisé en ce qu'**
il comporte une succession linéaire de détecteurs (5') et de source de rayons X (4) disposés transversalement ou en biais par rapport à la direction de déplacement (5) de la bande transporteuse.

6. Dispositif de triage selon la revendication 4 ou 5,
**caractérisé en ce que**
l'analyseur monocanal (6) réglé sur une raie d'émission caractéristique de rayons X (6) est réglé sur la raie Cl kα.
